# FASCICULE DE BREVET EUROPEEN

(11) **EP 2 946 709 B1**
(45) Date de publication et mention de la délivrance du brevet: **29.08.2018**
(21) Numéro de dépôt: 15168252.3
(22) Date de dépôt: 19.05.2015
(51) Int. Cl.: A47K 13/26

(54) **DISPOSITIF DE FIXATION D'UN ABATTANT DE W.-C. À MONTAGE/DÉMONTAGE RAPIDE**
VORRICHTUNG ZUM BEFESTIGEN EINER WC-BRILLE MIT SCHNELLMONTAGE/-DEMONTAGE
DEVICE FOR ATTACHING A TOILET-SEAT LID WITH QUICK INSTALLATION/RELEASE

(30) Priorité: 20.05.2014 FR 1454528
(43) Date de publication de la demande: 25.11.2015
(73) Titulaire: Etablissements Dubourgel Grange, 38600 Fontaine (FR)
(72) Inventeur: ETAIX, Gérard, 38600 FONTAINE (FR); ARPHANT, David, 38600 FONTAINE (FR)
(74) Mandataire: Cabinet Beaumont

(56) Documents cités:
- CN-U- 201 861 549
- CN-U- 202 636 818
- US-A1- 2012 284 909

## Description

### Domaine

La présente demande concerne un dispositif de fixation d'une partie arrière d'un abattant de cabinet d'aisance, ou W.-C.

### Exposé de l'art antérieur

Un abattant de W.-C. comprend généralement une lunette et un couvercle qui sont montés de façon articulée sur une cuvette. La partie arrière de l'abattant peut être fixée à la cuvette par des boulons dont les écrous sont généralement situés sous le siège. Un inconvénient est que le montage et le démontage de l'abattant, notamment pour son entretien, nécessite le dévissage et vissage des boulons qui peuvent ne pas être facilement accessibles, la cuvette étant généralement disposée dans une pièce étroite. Un autre inconvénient est que le montage et le démontage de l'abattant pour son entretien requiert une manipulation de l'écrou et de la partie arrière de l'abattant qui peuvent être des pièces relativement peu nettoyées en raison de leur emplacement.

Il existe des abattants de W.-C. dans lesquels la lunette et le couvercle de l'abattant sont montés pivotants sur un dispositif de fixation qui est fixé sur deux pions solidaires de la cuvette du W.-C. par un dispositif de verrouillage qui peut être libéré en appuyant sur un bouton situé à l'arrière ou à l'avant de l'abattant. Un inconvénient est que le montage et le démontage de l'abattant pour son entretien requiert généralement une manipulation de la partie arrière de l'abattant. Selon une variante, une protubérance peut être prévue à l'arrière de la lunette de façon à appuyer sur le bouton de déverrouillage lorsque la lunette est redressée. Un inconvénient est alors que le bouton de déverrouillage est actionné chaque fois que la lunette est relevée, ce qui peut entraîner un démontage accidentel et indésirable de l'abattant.

Il existe des abattants de W.-C. dans lesquels l'abattant comprend, en partie arrière, un aimant qui coopère avec un aimant prévu sur la cuvette pour fixer l'abattant à la cuvette. Un inconvénient est que, pour assurer une bonne fixation de l'abattant à la cuvette, la force d'attraction des aimants utilisés doit être relativement importante de sorte que le démontage de l'abattant peut requérir l'application d'une force importante.

Il serait souhaitable que le montage et/ou le démontage d'un abattant de W.-C, notamment pour son entretien, puisse être réalisé de façon simple, sans effort excessif et sans avoir à manipuler la partie arrière de l'abattant.

Le document US 2012/0284909 A1 décrit une structure d'abattant de W.-C à montage/démontage rapide comprenant un dispositif de fixation de la partie arrière de l'abattant, un premier élément fixé à un W.-C. et un seul axe autour duquel est articulée une pièce comprenant trois parties: un verrouillage, un bras et une came inclinée glissante.

### Résumé :

Un objet d'un mode de réalisation vise à pallier tout ou partie des inconvénients des dispositifs de fixation d'un abattant de W.-C. décrits précédemment.

Un autre objet de l'invention est que l'abattant puisse être monté ou démonté, notamment pour son entretien, sans manipulation de la partie arrière de l'abattant.

Un autre objet d'un mode de réalisation est que le montage et le démontage de l'abattant, notamment pour son entretien, puisse être réalisé de façon rapide et simple par un utilisateur.

Un autre objet d'un mode de réalisation est que l'abattant puisse être monté ou démonté, notamment pour son entretien, sans effort excessif.

Ainsi, l'invention est définie au moins par les caractéristiques décrites dans la revendication 1 et un mode de réalisation prévoit un dispositif de fixation d'un abattant à au moins un premier élément fixé à une cuvette de W.-C., comprenant une première pièce de verrouillage et dans lequel, à chaque mouvement de va-et-vient du dispositif de fixation par rapport à la cuvette, la pièce de verrouillage est adaptée à se déplacer de façon alternative entre une première position dans laquelle la première pièce de verrouillage coopère avec le premier élément et une deuxième position dans laquelle le dispositif de fixation peut être désolidarisé du premier élément.

Selon un mode de réalisation, le dispositif comprend un support, un premier bras articulé par rapport au support et sollicité à une première extrémité par un ressort et destiné à être sollicité par le premier élément à une deuxième extrémité, le premier bras coopérant avec une première came articulée par rapport au support et adaptée à permettre le pivotement de la première pièce de verrouillage articulée par rapport au support, à chaque mouvement de va-et-vient du dispositif de fixation par rapport à la cuvette, de façon alternative entre une première position dans laquelle la première pièce de verrouillage pénètre en partie dans une première gorge du premier élément et une deuxième position dans laquelle la première pièce de verrouillage ne pénètre pas dans la première gorge.

Selon l'invention, le premier bras est articulé par rapport au support autour d'un premier axe et la première came et la première pièce de verrouillage sont articulées par rapport au support autour d'un deuxième axe distinct du premier axe.

Selon un mode de réalisation, la première came comprend une première rainure suivant une première courbe fermée.

Selon un mode de réalisation, le dispositif comprend un premier doigt fixé au premier bras et pénétrant dans la première rainure.

Selon un mode de réalisation, le deuxième axe est à l'extérieur de la première courbe.

Selon un mode de réalisation, la première pièce de verrouillage comprend un premier moyen de sollicitation adapté à faire pivoter la première pièce de verrouillage contre le premier élément.

Selon un mode de réalisation, le premier moyen de sollicitation comprend une première patte flexible.

Selon un mode de réalisation, le dispositif comprend un deuxième bras articulé par rapport au support et sollicité à une troisième extrémité par le ressort et destiné à être sollicité par un deuxième élément de la cuvette à une troisième extrémité, le deuxième bras coopérant avec une deuxième came articulée par rapport au support et adaptée à permettre le pivotement d'une deuxième pièce de verrouillage articulée par rapport au support, à chaque mouvement de va-et-vient du dispositif de fixation par rapport à la cuvette, de façon alternative entre une troisième position dans laquelle la deuxième pièce de verrouillage pénètre en partie dans une deuxième gorge du deuxième élément et une quatrième position dans laquelle la deuxième pièce de verrouillage ne pénètre pas dans la deuxième gorge.

Selon un mode de réalisation, le premier bras comprend une première portion dentée et le deuxième bras comprend une deuxième portion dentée, la première portion dentée engrenant avec la deuxième portion dentée.

Selon un mode de réalisation, le deuxième bras est articulé par rapport au support autour d'un troisième axe et la deuxième came et la deuxième pièce de verrouillage sont articulées par rapport au support autour d'un quatrième axe distinct du troisième axe.

Selon un mode de réalisation, la deuxième came comprend une deuxième rainure suivant une deuxième courbe fermée.

Selon un mode de réalisation, le dispositif comprend un deuxième doigt fixé au deuxième bras et pénétrant dans la deuxième rainure.

Selon un mode de réalisation, le quatrième axe est à l'extérieur de la deuxième courbe.

Selon un mode de réalisation, la deuxième pièce de verrouillage comprend un deuxième moyen de sollicitation adapté à faire pivoter la deuxième pièce de verrouillage contre le deuxième élément.

Un mode de réalisation prévoit également un W.-C. comprenant une cuvette et un abattant et un dispositif de fixation, tel que défini précédemment, de l'abattant à au moins un premier élément fixé à la cuvette.

### Brève description des dessins

Ces caractéristiques et avantages, ainsi que d'autres, seront exposés en détail dans la description suivante de modes de réalisation particuliers faite à titre non limitatif en relation avec les figures jointes parmi lesquelles :
la figure 1 est une vue en perspective d'un mode de réalisation d'un W.-C. ;
la figure 2 est une vue avec coupe d'un mode de réalisation d'un dispositif de fixation d'un abattant à la cuvette d'un W.C. ;
les figures 3 et 4 sont des vues de face de pièces du mode de réalisation du dispositif de fixation de la figure 2 ;
les figures 5A et 5B sont des vues de face de chaque côté d'une autre pièce du mode de réalisation du dispositif de fixation de la figure 2 ;
les figures 6A et 6B sont des vues de face de chaque côté d'une autre pièce du mode de réalisation du dispositif de fixation de la figure 2 ;
les figures 7A à 7E sont des vues avec coupe du mode de réalisation du dispositif de fixation de la figure 2 à des étapes successives lors d'une opération de démontage de l'abattant de la cuvette d'un W.-C. ; et
les figures 8A à 8D sont des vues avec coupe du mode de réalisation du dispositif de fixation de la figure 2 à des étapes successives lors d'une opération de montage de l'abattant à la cuvette d'un W.-C.

### Description détaillée

Par souci de clarté, de mêmes éléments ont été désignés par de mêmes références aux différentes figures et, de plus, les diverses figures ne sont pas tracées à l'échelle. Dans la suite de la description, les expressions "sensiblement", "environ" et "approximativement" signifient "à 10 % près". En outre, les adjectifs "avant", "arrière", "inférieur" et "supérieur" sont utilisés par rapport à l'orientation habituelle d'un W.-C.

La figure 1 représente un mode de réalisation d'un W.-C. 10 comprenant une cuvette 12 ayant une cavité interne 13 et un rebord formant un siège 14. Un abattant 15 est fixé à la cuvette 12. L'abattant 15 comprend une lunette 16, par exemple constituée d'un matériau plastique, montée pivotante par rapport à la cuvette 12 au niveau d'un dispositif de fixation 18 fixé en partie arrière de la cuvette 12 de sorte que la lunette 16 recouvre le siège 14 lorsqu'elle est rabattue sur la cuvette 12. Un couvercle 20, par exemple constitué d'un matériau plastique, est également monté pivotant par rapport au dispositif de fixation 18 de sorte que le couvercle 20 recouvre la lunette 16 lorsqu'il est rabattu sur la cuvette 12. Lorsque la lunette 16 et le couvercle 20 sont rabattus sur la cuvette 12, ils referment la cavité interne 13 de la cuvette 12.

La figure 2 est une vue en coupe d'un mode de réalisation du dispositif de fixation 18 en position verrouillée. Le plan de coupe est un plan vertical perpendiculaire à la direction horizontale orientée de l'avant vers l'arrière du W.-C 10. En figure 2, la lunette 16 et le couvercle 20 ne sont pas représentés.

Le dispositif de fixation 18 comprend un tube cylindrique 24 contenant un dispositif de verrouillage 26 ayant une symétrie axiale par rapport à un axe C vertical. Dans la suite de la description, les éléments qui sont symétriques par rapport à l'axe C sont désignés par la même référence suivie de la lettre "A" lorsque l'élément est situé, en totalité ou en majorité, à gauche de l'axe C en figure 2, et suivie de la lettre "B" lorsque l'élément est situé, en totalité ou en majorité, à droite de l'axe C en figure 2.

Le dispositif de fixation 18 est fixé à deux éléments 28A, 28B, par exemple des pions, solidaires de la cuvette, non représentée. L'écartement entre les pions 28A et 28B est par exemple compris entre 10 cm et 25 cm. Le diamètre du tube 24 est de quelques centimètres, par exemple de 2 cm à 3 cm. Le dispositif de verrouillage 26 comprend un support 29 fixé à la paroi interne du tube 24. Le dispositif de verrouillage 26 comprend, en outre, deux bras 30A, 30B. Chaque bras 30A, 30B est monté pivotant par rapport au support 29 autour d'un axe DA, DB, qui est par exemple horizontal. Les bras 30A, 30B sont sollicités par un ressort 32, par exemple un ressort hélicoïdal, dont une extrémité est maintenue sur une embase 34 faisant partie du support 29. Un doigt est fixé à chaque bras 30A, 30B, seul le doigt 36A étant visible en figure 2. Chaque doigt 36A coopère avec une came 38A, 38B montée pivotante par rapport au support 29 autour d'un axe EA, EB, qui est, par exemple, horizontal. Chaque came 38A, 38B peut faire pivoter une pièce de verrouillage 40A, 40B, montée pivotante par rapport au support 29 autour de l'axe EA, EB.

La figure 3 représente le pion 28A. Chaque pion 28A, 28B comprend une base 42A, 42B reposant sur la cuvette, un corps cylindrique 44A, 44B s'étendant selon un axe parallèle à l'axe C depuis la base 42A, 42B et se prolongeant par une portion d'extrémité 46A, 46B tronconique. En position verrouillée, chaque corps cylindrique 44A, 44B pénètre dans une ouverture 45A, 45B prévue dans le tube 24. Une gorge 47A, 47B est réalisée dans le corps cylindrique 44A, 44B à la jonction entre le corps cylindrique 44A, 44B et la portion d'extrémité 46A, 46B.

La figure 4 représente le bras 30A. Chaque bras 30A, 30B comprend une extrémité 48A, 48B adaptée à venir en appui sur la portion d'extrémité 46A, 46B du pion 28A, 28B lorsque le dispositif de fixation 18 est en position verrouillée. Chaque bras 30A, 30B comprend un secteur de roue dentée 50A, 50B à l'extrémité opposée par rapport à l'axe DA à l'extrémité 48A, 48B comprenant des dents 52A, 52B sur deux rangées. Le secteur de roue dentée 50A du bras 30A engrène en permanence avec le secteur de roue dentée 50B du bras 30B, de sorte que les bras 30A, 30B pivotent simultanément autour des axes DA, DB, le sens, horaire ou antihoraire, de pivotement du bras 30A étant opposé au sens de pivotement du bras 30B et les angles d'inclinaison des bras 30A, 30B étant en permanence, en valeur absolue, sensiblement identiques. Chaque bras 30A, 30B comprend une portion 54A, 54B contre laquelle vient en appui une extrémité du ressort 32. Le doigt 36A est fixé au bras 30A, 30B entre l'axe DA, DB et l'extrémité 48A, 48B.

Les figures 5A et 5B représentent les deux côtés de la came 38A. Chaque came 38A, 38B comprend une portion de guidage 55A, 55B comprenant une rainure 56A dans laquelle peut se déplacer le doigt 36A, seule la rainure 56A de la came 38A étant visible sur les figures. La rainure 56A suit une courbe fermée qui comprend successivement, en figure 5A dans le sens antihoraire, une première position extrême supérieure 58A, une position extrême extérieure 60A, une position extrême inférieure 62A, une position extrême intérieure 64A, une deuxième position extrême supérieure 66A et une position de verrouillage 68A. La portion de guidage 55A, 55B est reliée à une portion formant pivot 70A, 70B par deux portions de raccord 72A, 72B. La portion formant pivot 70A, 70B comprend une ouverture cylindrique 71A, 71B d'axe EA, EB. L'axe de rotation EA, EB de chaque came 38A, 38B est situé à l'extérieur de la rainure 56A. La portion formant pivot 70A, 70B comprend un ergot 74A, 74B. Chaque came 38A, 38B comprend une patte flexible 76A, 76B s'étendant, par exemple, depuis la portion formant pivot 70A, 70B et se terminant par une portion bombée 78A, 78B qui vient frotter contre le support 28 lorsque la came 38A, 38B pivote autour de l'axe EA, EB.

Les figures 6A et 6B représentent les deux côtés de la pièce de verrouillage 40A. Chaque pièce de verrouillage 40A, 40B comprend une portion formant pivot 80A, 80B montée de façon pivotante par rapport au support 29 autour de l'axe EA, EB. La portion formant pivot 80A, 80B comprend une portion cylindrique 81A, 81B sur laquelle est montée l'ouverture cylindrique 71A, 71B de chaque came 38A, 38B associée. La portion formant pivot 80A, 80B se prolonge par une tête 82A, 82B. Un évidement 84A, 84B formant une butée est prévu sur l'un des côtés de la tête 82A, 82B. Une patte flexible 86A, 86B s'étend depuis la portion formant pivot 80A, 80B.

Les bras 30A, 30B et les cames 38A, 38B peuvent être en polyamide. Les doigts 36A peuvent être en acier inoxydable. Les pièces de verrouillage 40A, 40B peuvent être en polyacétal.

La figure 2 représente le dispositif de fixation 18 dans une position verrouillée. Dans cette position, le doigt 36A maintenu par chaque bras 30A, 30B se trouve dans la position de verrouillage 68A de la rainure 56A. La pièce de verrouillage 40A, 40B est maintenue sous l'action de la patte flexible 86A, 86B contre le pion 28A, 28B, la tête 82A, 82B de la pièce de verrouillage 40A, 40B pénétrant dans l'encoche 47A, 47B du pion 28A, 28B.

Les figures 7A à 7E sont des vues analogues à la figure 2 du mode de réalisation du dispositif de verrouillage 18 à des étapes successives lors d'une opération de démontage de l'abattant. Seuls les mouvements de rotation du bras 30A, de la came 38A et de la pièce de verrouillage 40A sont décrits, les mouvements de rotation du bras 30B, de la came 38B et de la pièce de verrouillage 40B étant symétriques par rapport à l'axe C. La tête 82A, 82B et la gorge 47A, 47B du pion 28A, 28B sont conformées de façon que, alors que la tête 82A, 82B pénètre dans la gorge 47A, 47B du pion 28A, 28B, la tête 82A, 82B reste bloquée dans la gorge 47A, 47B dans le cas où le tube 24 est éloigné de la cuvette. Le dispositif de verrouillage 18 reste donc verrouillé sur les pions 28A, 28B lorsque seule une traction est exercée sur l'abattant en position redressée.

La figure 7A représente le dispositif de verrouillage 18 après qu'un utilisateur a, par rapport à la position verrouillée représentée en figure 2, déplacé le tube 24 par rapport au siège vers le bas selon la direction C, le tube 24 venant sensiblement au contact des embases 42A, 42B des pions 28A, 28B. Ceci peut être obtenu en redressant la lunette et le couvercle à la verticale et en exerçant un appui sur la partie avant de la lunette et du couvercle selon la direction C vers le bas. La tête 82A et la gorge 47A du pion 28A sont conformées de façon que, alors que la tête 82A pénètre dans la gorge 47A du pion 28A, les efforts exercés par le pion 28A sur la tête 82A, lorsque le tube 24 est rapproché du siège, entraînent le pivotement de la pièce de verrouillage 40A dans le sens horaire autour de l'axe EA en figure 7A jusqu'à ce que la tête 82A sorte de la gorge 72A. Une fois que la tête 82A est sortie de la gorge 47A, celle-ci continue à glisser le long du corps cylindrique 44A du pion 28A. De plus, lorsque le tube 24 est rapproché du siège, les pions 28A, 28B exercent un appui sur les extrémités 48A, 48B des bras 30A, 30B. Ceci entraîne un pivotement des bras 30A, 30B autour des axes DA et DB et une mise en compression du ressort 32. Le bras 30A pivote dans le sens horaire en figure 7A. Le doigt 36A se déplace dans la rainure 56A de la came 38A, 38B depuis la position de verrouillage 68A jusqu'à la première position extrême supérieure 58A. Ceci se traduit en figure 7A par un pivotement de la came 38A dans le sens horaire autour de l'axe EA. Le pivotement de la pièce de verrouillage 40A entraîne la déformation de la patte flexible 86A contre le tube 24. Par simplicité, sur les figures 7A, 7B et 7C, les pattes flexibles 86A, 86B déformées sont représentées traversant le tube 24.

A titre de variante, le retrait de la tête 82A de la gorge 47A peut être obtenu par le pivotement de la came 38A qui peut entraîner un pivotement de la pièce de verrouillage 40A dans le sens horaire autour de l'axe EA en figure 7A de façon à dégager la tête 82A hors de la gorge 47A, par la mise en appui de l'ergot 74A contre la butée 84A de la pièce de verrouillage 40A.

La figure 7B représente le dispositif de verrouillage 18 après que l'utilisateur a, par rapport à la position représentée en figure 7A, commencé à éloigner le tube 24 par rapport au siège en le déplaçant vers le haut selon la direction C. Ceci peut être obtenu en exerçant une traction sur la partie avant de la lunette et du couvercle, en position redressée, selon la direction C vers le haut. A titre de variante, l'action du ressort 32 peut être suffisamment importante pour que l'utilisateur n'ait peu ou pas à tirer sur l'abattant. Sous l'action du ressort 32, le bras 30A a pivoté autour de l'axe DA dans le sens antihoraire en figure 7B. Le doigt 36A se déplace dans la rainure 56A de la came 38A depuis la position extrême supérieure 58A vers une position plus rapprochée de la position extrême extérieure 60A. La rainure 56A suit sensiblement entre la position extrême supérieure 58A et la position extrême extérieure 60A un arc de cercle d'axe DA. Ceci se traduit en figure 7B par un maintien sensiblement en position angulaire de la came 38A autour de l'axe EA et également de la pièce de verrouillage 40A sous l'action de l'ergot 74A de la came 38A en appui contre la butée 84A de la pièce de verrouillage 40A. La tête 82A de la pièce de verrouillage 40A ne pénètre donc pas dans la gorge 47A du pion 28A lorsqu'en raison du déplacement relatif entre le pion 28A et la pièce de verrouillage 40A, la tête 82A se trouve en vis-à-vis de la gorge 47A comme cela est représenté en figure 7B.

La figure 7C représente le dispositif de verrouillage 18 après que l'utilisateur a, par rapport à la position représentée en figure 7B, continué à éloigner le tube 24 par rapport au siège en le déplaçant vers le haut selon la direction C. Sous l'action du ressort 32, le bras 30A a pivoté autour de l'axe DA dans le sens antihoraire en figure 7C. Le doigt 36A se déplace dans la rainure 56A de la came 38A jusqu'à la position extrême extérieure 60A. Ceci se traduit en figure 7C par un maintien sensiblement en position angulaire de la came 38A et également de la pièce de verrouillage 40A sous l'action de l'ergot 74A de la came 38A en appui contre la butée 84A de la pièce de verrouillage 40A.

La figure 7D représente le dispositif de verrouillage 18 après que l'utilisateur a, par rapport à la position représentée en figure 7C, continué à éloigner le tube 24 par rapport au siège en le déplaçant vers le haut selon la direction C. Sous l'action du ressort 32, le bras 30A a pivoté autour de l'axe DA, dans le sens antihoraire en figure 7D. Le doigt 36A se déplace dans la rainure 56A de la came 38A jusqu'à la position extrême inférieure 62A. Ceci se traduit en figure 7D par un pivotement de la came 38A dans le sens antihoraire autour de l'axe EA. Sous l'action de la patte flexible 86A, on obtient un pivotement de la pièce de verrouillage 40A dans le sens antihoraire autour de l'axe EA la maintenant en butée contre l'ergot 74A de la came 38A. La tête 82A, 82B se trouvant au niveau de la portion d'extrémité 46A, 46B du pion 28A, la tête 82A, 82B ne s'oppose pas au déplacement du pion 28A.

La figure 7E représente le dispositif de verrouillage 18 après que l'utilisateur a, par rapport à la position représentée en figure 7D, continué à éloigner le tube 24 par rapport au siège en le déplaçant vers le haut selon la direction C. Les pions 28A, 28B ont été complètement retirés du tube 24. L'abattant n'est plus fixé au siège.

Les figures 8A à 8D sont des vues analogues à la figure 2 du mode de réalisation du dispositif de verrouillage 18 à des étapes successives lors d'une opération de montage de l'abattant. Seuls les mouvements de rotation du bras 30A, de la came 38A et de la pièce de verrouillage 40A sont décrits, les mouvements de rotation du bras 30B, de la came 38B et de la pièce de verrouillage 40B étant symétriques par rapport à l'axe C.

Lorsque l'abattant n'est pas relié au siège, le dispositif de fixation 18 est dans la configuration représentée en figure 7E.

La figure 8A représente le dispositif de verrouillage 18 après que l'utilisateur a introduit les portions d'extrémité 46A, 46B des pions 28A, 28B dans les ouvertures 45A, 45B du tube 24 et a commencé à rapprocher le tube 24 par rapport au siège en le déplaçant vers le bas selon la direction C. Ceci peut être obtenu en exerçant une poussée sur la partie avant de la lunette et du couvercle, en position redressée, selon la direction C vers le bas. La figure 8A représente l'instant où les portions d'extrémité 46A, 46B des pions 28A, 28B viennent au contact des extrémités 48A, 48B des bras 30A, 30B.

La figure 8B représente le dispositif de verrouillage 18 après que l'utilisateur a, par rapport à la position représentée en figure 8A, continué à rapprocher le tube 24 par rapport au siège en le déplaçant vers le bas selon la direction C. Lorsque le tube 24 est rapproché du siège, les pions 28A, 28B exercent un appui sur les extrémités 48A, 48B des bras 30A, 30B. Ceci entraîne un pivotement des bras 30A, 30B autour des axes DA et DB et une mise en compression du ressort 32. Le bras 30A pivote dans le sens horaire en figure 8B. Le doigt 36A se déplace dans la rainure 56A de la came 38A depuis la position extrême inférieure 62A jusqu'à la position extrême intérieure 64A. Ceci se traduit en figure 8B par un pivotement de la came 38A dans le sens antihoraire autour de l'axe EA. Le glissement de la tête 82A sur la portion d'extrémité 46A du pion 28A entraîne un pivotement de la pièce de verrouillage 40A dans le sens horaire autour de l'axe EA en figure 8B. Le pivotement de la pièce de verrouillage 40A entraîne la déformation de la patte flexible 86A contre le tube 24. Par simplicité, sur les figures 8B, 8C et 8D, les pattes flexibles 86A, 86B déformées sont représentées traversant le tube 24.

La figure 8C représente le dispositif de verrouillage 18 après que l'utilisateur a, par rapport à la position représentée en figure 8B, continué à rapprocher le tube 24 par rapport au siège en le déplaçant vers le bas selon la direction C, le tube 24 venant sensiblement au contact des embases 42A, 42B des pions 28A, 28B. Lors du déplacement relatif entre le pion 28A et la pièce de verrouillage 40A, la tête 82A pénètre dans la gorge 47A puis sort de la gorge 47A puis continue à glisser le long du corps cylindrique 44A du pion 28A. En outre, sous l'action du pion 28A sur l'extrémité 48A du bras 30A, le bras 30A a pivoté autour de l'axe DA dans le sens horaire en figure 8C mettant davantage en compression le ressort 32. Le doigt 36A se déplace dans la rainure 56A de la came 38A jusqu'à la deuxième position extrême supérieure 66A. Ceci entraîne un pivotement de la came 38A dans le sens horaire.

A titre de variante, la forme de la rainure 56A peut être adaptée pour que la came 38A soit dans une position qui permette d'empêcher que la tête 82A de la pièce de verrouillage 40A ne pénètre dans la gorge 47A du pion 28A, en raison de la mise en appui de l'ergot 74A, 74B de la came 38A, 38B contre la butée 84A, 84B de la pièce de verrouillage 40A, 40B, lors du déplacement relatif du pion 28A par rapport au tube 24.

La figure 8D représente le dispositif de verrouillage 18 après que l'utilisateur a, par rapport à la position représentée en figure 8C, commencé à éloigner le tube 24 par rapport au siège en le déplaçant vers le haut selon la direction C. Ceci peut être obtenu en exerçant une traction sur la partie avant de la lunette et du couvercle, en position redressée selon la direction C vers le haut. Sous l'action du ressort 32, le bras 30A a pivoté autour de l'axe DA dans le sens antihoraire en figure 8D. Le doigt 36A se déplace dans la rainure 56A de la came 38A depuis la deuxième position extrême supérieure 66A vers la position de verrouillage 68A. Ceci se traduit en figure 8D par un pivotement de la came 38A dans le sens horaire autour de l'axe EA. Sous l'action de la patte flexible 86A, on obtient un pivotement de la pièce de verrouillage 40A dans le sens antihoraire autour de l'axe EA ce qui fait pénétrer la tête 82A dans la gorge 47A du pion 28A, l'ergot 74A ne s'opposant pas au pivotement de la pièce de verrouillage 40A. Le dispositif de fixation 18 est alors verrouillé sur les pions 28A, 28B. A titre de variante, l'action du ressort 32 peut être suffisamment importante pour que l'utilisateur n'ait peu ou pas à tirer sur l'abattant.

Lors d'une opération de démontage ou de montage, la portion bombée 78A, 78B de la patte flexible 76A, 76B de chaque came 38A, 38B frotte en continu sur le support 29. Cela assure que chaque came 38A, 38B reste sensiblement immobile, et ne bascule pas sous son propre poids, par exemple lorsque le doigt 36A porté par chaque bras 30A, 30B est dans la position extrême inférieure 62A.

Des modes de réalisation particuliers ont été décrits. Diverses variantes et modifications apparaîtront à l'homme de l'art. En particulier, les pattes flexibles 86A, 86B peuvent être remplacées par des ressorts hélicoïdaux.

## Revendications

1. Dispositif de fixation (18) d'une partie arrière d'un abattant (15) à au moins un premier élément (28A) fixé à une partie arrière d'une cuvette (12) de W.-C., comprenant une première pièce de verrouillage (40A), dans lequel, à chaque mouvement de va-et-vient du dispositif de fixation par rapport à la cuvette, la pièce de verrouillage est adaptée à se déplacer, sans manipulation de la partie arrière de l'abattant, de façon alternative entre une première position dans laquelle la première pièce de verrouillage pénètre en partie dans le premier élément et une deuxième position dans laquelle le dispositif de fixation peut être désolidarisé du premier élément, dans lequel un premier bras (30A) est articulé par rapport à un support (29) du dispositif de fixation autour d'un premier axe (DA) et dans lequel une première came (38A) et la première pièce de verrouillage (40A) sont articulées par rapport au support (29) autour d'un deuxième axe (EA) distinct du premier axe.

2. Dispositif selon la revendication 1, dans lequel le premier bras (30A) est sollicité à une première extrémité par un ressort (32) et est destiné à être sollicité par le premier élément à une deuxième extrémité (48A), le premier bras coopérant avec la première came (38A) articulée par rapport au support et adaptée à permettre le pivotement de la première pièce de verrouillage (40A) articulée par rapport au support, à chaque mouvement de va-et-vient du dispositif de fixation par rapport à la cuvette, de façon alternative entre une première position dans laquelle la première pièce de verrouillage pénètre en partie dans une première gorge (47A) du premier élément et une deuxième position dans laquelle la première pièce de verrouillage ne pénètre pas dans la première gorge.

3. Dispositif selon la revendication 1 ou 2, dans lequel la première came (38A) comprend une première rainure (56A) suivant une première courbe fermée.

4. Dispositif selon la revendication 3, comprenant un premier doigt (36A) fixé au premier bras (30A) et pénétrant dans la première rainure (56A).

5. Dispositif selon la revendication 3 ou 4, dans lequel le deuxième axe (EA) est à l'extérieur de la première courbe.

6. Dispositif selon l'une quelconque des revendications 2 à 5, dans lequel la première pièce de verrouillage (40A) comprend un premier moyen de sollicitation (86A) adapté à faire pivoter la première pièce de verrouillage contre le premier élément (28A).

7. Dispositif selon la revendication 6, dans lequel le premier moyen de sollicitation (86A) comprend une première patte flexible.

8. Dispositif selon l'une quelconque des revendications 2 à 7, comprenant un deuxième bras (30B) articulé par rapport au support et sollicité à une troisième extrémité par le ressort (32) et destiné à être sollicité par un deuxième élément (28B) de la cuvette (12) à une quatrième extrémité (48B), le deuxième bras coopérant avec une deuxième came (38B) articulée par rapport au support et adaptée à permettre le pivotement d'une deuxième pièce de verrouillage (40B) articulée par rapport au support, à chaque mouvement de va-et-vient du dispositif de fixation par rapport à la cuvette, de façon alternative entre une troisième position dans laquelle la deuxième pièce de verrouillage pénètre en partie dans une deuxième gorge (47A) du deuxième élément et une quatrième position dans laquelle la deuxième pièce de verrouillage ne pénètre pas dans la deuxième gorge.

9. Dispositif selon la revendication 8, dans lequel le premier bras (30A) comprend une première portion dentée (50A) et dans lequel le deuxième bras (30B) comprend une deuxième portion dentée (50B), la première portion dentée engrenant avec la deuxième portion dentée.

10. Dispositif selon la revendication 8 ou 9, dans lequel le deuxième bras (30B) est articulé par rapport au support (29) autour d'un troisième axe (DB) et dans lequel la deuxième came (38B) et la deuxième pièce de verrouillage (40B) sont articulées par rapport au support (29) autour d'un quatrième axe (EB) distinct du troisième axe.

11. Dispositif selon l'une quelconque des revendications 8 à 10, dans lequel la deuxième came (38B) comprend une deuxième rainure suivant une deuxième courbe fermée.

12. Dispositif selon les revendications 10 et 11, comprenant un deuxième doigt fixé au deuxième bras et pénétrant dans la deuxième rainure.

13. Dispositif selon la revendication 11 ou 12, dans lequel le quatrième axe (EB) est à l'extérieur de la deuxième courbe.

14. Dispositif selon l'une quelconque des revendications 8 à 13, dans lequel la deuxième pièce de verrouillage (40B) comprend un deuxième moyen de sollicitation (86B) adapté à faire pivoter la deuxième pièce de verrouillage contre le deuxième élément (28B).

15. W.-C. comprenant une cuvette (12) et un abattant (15) et un dispositif de fixation (18), selon l'une quelconque des revendications 1 à 14, de l'abattant (15) à au moins un premier élément (28A) fixé à la cuvette (12).

## Patentansprüche

1. Eine Vorrichtung (18) zum Anbringen eines Hinterteils eines Toilettensitzes (15) an wenigstens ein erstes Element (28A), das an ein Hinterteil einer Toilettenschüssel (12) angebracht ist, die Folgendes aufweist: einen ersten Verriegelungsteil (40A), in welchem mit jeder Hin- und Herbewegung der Anbringungsvorrichtung relativ zu der Schüssel der Verriegelungsteil ausgebildet ist, um sich abwechselnd ohne Manipulation des Hinterteils des Toilettensitzes zwischen einer ersten Position zu bewegen, in welcher das erste Verriegelungsteil teilweise das erste Element eintritt, und einer zweiten Position, in welcher die Anbringungsvorrichtung von dem ersten Element getrennt werden kann, in welcher ein erster Arm (30A) bezüglich einem Träger (29) der Anbringungsvorrichtung um eine erste Achse (DA) herum beweglich ist, und in welchem ein erster Nocken (38A) und das erste Verriegelungsteil (40A) bezüglich dem Träger (29) um eine zweite Achse (EA) herum, die sich von der ersten Achse unterscheidet, beweglich sind.

2. Vorrichtung nach Anspruch 1, in welcher der erste Arm (30A) an einem ersten Ende durch eine Feder (32) vorgespannt ist und ausgebildet ist, um durch das erste Element an einem zweiten Ende (48A) vorgespannt zu werden, wobei der erste Arm mit dem ersten Nocken (38A) zusammenwirkt, der bezüglich dem Träger beweglich ist und ausgebildet ist, um dem beweglichen ersten Verriegelungsteil (40A) zu erlauben, bezüglich dem Träger zu schwenken, und zwar mit jeder Hin- und Herbewegung der Anbringungsvorrichtung bezüglich der Schüssel abwechselnd zwischen einer ersten Position, in welcher der erste Verriegelungsteil teilweise in einen ersten Kanal (47A) des ersten Elements eintritt, und einer zweiten Position, in welcher der erste Verriegelungsteil nicht in den ersten Kanal eintritt.

3. Vorrichtung nach Anspruch 1 oder 2, in welcher der erste Nocken (38A) eine erste Nut (56A) aufweist, die einer ersten geschlossenen Kurve folgt.

4. Vorrichtung nach Anspruch 3, die einen ersten Stift (36A) aufweist, der an dem ersten Arm (30A) angebracht ist und in die erste Nut (56A) eintritt.

5. Vorrichtung nach Anspruch 3 oder 4, in welcher die zweite Achse (EA) außerhalb der ersten Kurve liegt.

6. Vorrichtung nach einem der Ansprüche 2 bis 5, in welcher der erste Verriegelungsteil (40A) erste Vorspannmittel (86A) aufweist, die ausgebildet sind, um den ersten Verriegelungsteil gegen das erste Element (28A) zu schwenken.

7. Vorrichtung nach Anspruch 6, in welcher die ersten Vorspannmittel (86A) eine erste flexible Lasche aufweisen.

8. Vorrichtung nach einem der Ansprüche 2 bis 7, die Folgendes aufweist: einen zweiten Arm (30B), welcher bezüglich dem Träger ausgebildet ist und an einem dritten Ende durch die Feder (32) vorgespannt ist, und ausgebildet ist, um durch ein zweites Element (28B) der Schüssel (12) an einem vierten Ende (48B) vorgespannt zu werden, wobei der zweite Arm mit einem zweiten Nocken (38B) zusammenwirkt, der bezüglich dem Träger beweglich ist und ausgebildet ist, um einem zweiten beweglichen Verriegelungsteil (40B) zu erlauben, bezüglich dem Träger zu schwenken, und zwar mit jeder Hin- und Herbewegung der Anbringungsvorrichtung bezüglich der Schüssel abwechselnd zwischen einer dritten Position, in welcher der zweite Verriegelungsteil teilweise in einen zweiten Kanal (47A) des zweiten Elements eintritt, und einer vierten Position, in welcher der zweite Verriegelungsteil nicht in den zweiten Kanal eintritt.

9. Vorrichtung nach Anspruch 8, in welcher der erste Arm (30A) einen ersten verzahnten Teil (50A) aufweist und in welcher der zweite Arm (30B) einen zweiten verzahnten Teil (50B) aufweist, wobei der erste verzahnte Teil mit dem zweiten verzahnten Teil in Eingriff steht.

10. Vorrichtung nach Anspruch 8 oder 9, in welcher der zweite Arm (30B) bezüglich dem Träger (29) um eine dritte Achse (DB) herum beweglich ist, und in welcher ein zweiter Nocken (38B) und der zweite Verriegelungsteil (40B) bezüglich dem Träger (29) um eine vierte Achse (EB) herum, die sich von der dritten Achse unterscheidet, beweglich sind.

11. Vorrichtung nach einem der Ansprüche 8 bis 10, in welcher der zweite Nocken (38B) eine zweite Nut aufweist, die einer zweiten geschlossenen Kurve folgt.

12. Vorrichtung nach Anspruch 10 oder 11, die einen zweiten Stift aufweist, der an dem zweiten Arm angebracht ist und in die zweite Nut eintritt.

13. Vorrichtung nach Anspruch 11 oder 12, in welcher die vierte Achse (EB) außerhalb der zweiten Kurve liegt.

14. Vorrichtung nach einem der Ansprüche 8 bis 13, in welcher der zweite Verriegelungsteil (40B) zweite Vorspannmittel (86B) aufweist, die ausgebildet sind, um den zweiten Verriegelungsteil gegen das zweite Element (28B) zu schwenken.

15. Eine Toilette mit einer Schüssel (12) und einem Toilettensitz (15) und einer Anbringungsvorrichtung (18) nach einem der Ansprüche 1 bis 14 zum Anbringen des Toilettensitzes (15) an wenigstens ein erstes Element (28A), das an der Schüssel (12) angebracht ist.

## Claims

1. Device (18) for attaching a rear part of a toilet seat (15) to at least a first element (28A) attached to a rear portion of a toilet bowl (12), comprising a first locking part (40A), in which, with each back-and-forth movement of the attachment device relative to the bowl, the locking part is designed to move, with no manipulation of the rear portion of the toilet seat, alternately between a first position in which the first locking part partially enters the first element and a second position in which the attachment device can be separated from the first element, in which a first arm (30A) is articulated with respect to a support (29) of the attachment device, about a first axis (DA), and in which a first cam (38A) and the first locking part (40A) are articulated with respect to the support (29), about a second axis (EA) different from the first axis.

2. Device according to claim 1, in which the first arm (30A) is loaded at a first end by a spring (32) and is designed to be loaded by the first element at a second end (48A), the first arm cooperating with the first cam (38A) that is articulated with respect to the support and is designed to allow the articulated first locking part (40A) to pivot with respect to the support, at each back-and-forth movement of the attachment device with respect to the bowl, alternately between a first position in which the first locking part partially enters a first channel (47A) of the first element and a second position in which the first locking part does not enter the first channel.

3. Device according to claim 1 or 2, in which the first cam (38A) comprises a first groove (56A) that follows a first closed curve.

4. Device according to claim 3, comprising a first peg (36A) that is attached to the first arm (30A) and enters the first groove (56A).

5. Device according to claim 3 or 4, in which the second axis (EA) is outside the first curve.

6. Device according to any one of claims 2 to 5, in which the first locking part (40A) comprises a first loading means (86A) designed to make the first locking part pivot against the first element (28A).

7. Device according to claim 6, in which the first loading means (86A) comprises a first flexible tab.

8. Device according to any one of claims 2 to 7, comprising a second arm (30B) which is articulated with respect to the support and is loaded at a third end by the spring (32) and is designed to be loaded by a second element (28B) of the bowl (12) at a fourth end (48B), the second arm cooperating with a second cam (38B) that is articulated with respect to the support and is designed to allow a second articulated locking part (40B) to pivot with respect to the support, at each back-and-forth movement of the attachment device with respect to the bowl, alternately between a third position in which the second locking part partially enters a second channel (47A) of the second element and a fourth position in which the second locking part does not enter the second channel.

9. Device according to claim 8, in which the first arm (30A) comprises a first toothed portion (50A) and in which the second arm (30B) comprises a second toothed portion (50B), wherein the first toothed portion meshes with the second toothed portion.

10. Device according to claim 8 or 9, in which the second arm (30B) is articulated with respect to the support (29) about a third axis (DB), and in which the second cam (38B) and the second locking part (40B) are articulated with respect to the support (29) about a fourth axis (EB) that is different from the third axis.

11. Device according to any one of claims 8 to 10, in which the second cam (38B) comprises a second groove following a second closed curve.

12. Device according to claims 10 and 11, comprising a second peg that is attached to the second arm and enters the second groove.

13. Device according to claim 11 or 12, in which the fourth axis (EB) is outside the second curve.

14. Device according to any one of claims 8 to 13, in which the second locking part (40B) comprises a second loading means (86B) that is designed to make the second locking part pivot against the second element (28B).

15. Toilet comprising a bowl (12) and a toilet seat (15) and an attachment device (18) according to any one of Claims 1 to 14, for attaching the toilet seat (15) to at least a first element (28A) attached to the bowl (12).
